# EUROPÄISCHE PATENTSCHRIFT

(11) **EP 1 993 323 B1**
(45) Veröffentlichungstag und Bekanntmachung des Hinweises auf die Patenterteilung: **04.07.2012**
(21) Anmeldenummer: 08103972.9
(22) Anmeldetag: 15.05.2008
(51) Int. Cl.: H04R 25/00

(54) **Ohrstück für eine Hörvorrichtung mit Bajonettverschluss**
Earpiece for a hearing aid with bayonet fixing
Pièce d'oreille pour un dispositif auditif doté d'une fermeture à baïonnette

(30) Priorität: 16.05.2007 DE 102007023055
(43) Veröffentlichungstag der Anmeldung: 19.11.2008
(73) Patentinhaber: Siemens Medical Instruments Pte. Ltd., Singapore 139959 (SG)
(72) Erfinder: Gebert, Anton, 91077 Kleinsendelbach (DE); Hörnig, Markus, 91361 Pinzberg (DE); Ritter, Hartmut, 91077 Neunkirchen am Brand (DE)
(74) Vertreter: Maier, Daniel Oliver

(56) Entgegenhaltungen:
- EP-A- 1 569 499
- EP-A- 1 684 544
- DE-A1-102004 016 577
- US-A1- 2006 137 934

## Beschreibung

Die vorliegende Erfindung betrifft ein Ohrstück für eine Hörvorrichtung, das im Ohrkanal getragen werden kann, mit einem Hörer einschließlich eines Hörerstutzens am Schallauslass und einer Ohrschale, in der der Hörer befestigt ist, die den Hörer im Ohrkanal hält und die beim Tragen im Ohrkanal eine innere Seite, welche dem Trommelfell zugewandt ist, sowie eine gegenüberliegende äußere Seite besitzt, an welcher der Hörer entnehmbar befestigt ist. Unter einer Hörvorrichtung wird hier insbesondere ein am Ohr tragbares Gerät, wie ein Hörgerät, ein Kopfhörer, ein Headset und dergleichen verstanden.

Hörgeräte sind tragbare Hörvorrichtungen, die zur Versorgung von Schwerhörenden dienen. Um den zahlreichen individuellen Bedürfnissen entgegenzukommen, werden unterschiedliche Bauformen von Hörgeräten wie Hinter-dem-Ohr-Hörgeräte (HdO) und In-dem-Ohr-Hörgeräte (IdO), z.B. auch Concha-Hörgeräte oder Kanal-Hörgeräte (CIC), bereitgestellt. Die beispielhaft aufgeführten Hörgeräte werden am Außenohr oder im Gehörgang getragen. Darüber hinaus stehen auf dem Markt aber auch Knochenleitungshörhilfen, implantierbare oder vibrotaktile Hörhilfen zur Verfügung. Dabei erfolgt die Stimulation des geschädigten Gehörs entweder mechanisch oder elektrisch.

Hörgeräte besitzen prinzipiell als wesentliche Komponenten einen Eingangswandler, einen Verstärker und einen Ausgangswandler. Der Eingangswandler ist in der Regel ein Schallempfänger, z. B. ein Mikrofon, und/oder ein elektromagnetischer Empfänger, z. B. eine Induktionsspule. Der Ausgangswandler ist meist als elektroakustischer Wandler, z. B. Miniaturlautsprecher, oder als elektromechanischer Wandler, z. B. Knochenleitungshörer, realisiert. Der Verstärker ist üblicherweise in eine Signalverarbeitungseinheit integriert. Dieser prinzipielle Aufbau ist in FIG 1 am Beispiel eines Hinter-dem-Ohr-Hörgeräts dargestellt. In ein Hörgerätegehäuse 1 zum Tragen hinter dem Ohr sind ein oder mehrere Mikrofone 2 zur Aufnahme des Schalls aus der Umgebung eingebaut. Eine Signalverarbeitungseinheit 3, die ebenfalls in das Hörgerätegehäuse 1 integriert ist, verarbeitet die Mikrofonsignale und verstärkt sie. Das Ausgangssignal der Signalverarbeitungseinheit 3 wird an einen Lautsprecher bzw. Hörer 4 übertragen, der ein akustisches Signal ausgibt. Der Schall wird gegebenenfalls über einen Schallschlauch, der mit einer Otoplastik im Gehörgang fixiert ist, zum Trommelfell des Geräteträgers übertragen. Die Stromversorgung des Hörgeräts und insbesondere die der Signalverarbeitungseinheit 3 erfolgt durch eine ebenfalls ins Hörgerätegehäuse 1 integrierte Batterie 5.

Speziell sind auch sogenannte RIC-Geräte (Receiver in Canal) bekannt, die eine in den Gehörgang einzuführende Hörereinheit aufweisen. Diese werden nicht nur mit sogenannten standardisierten Soft-ear-tips sondern auch mit individuell angepassten Ohrschalen, d.h. Ohrpassstücken (= earmolds) appliziert. Dabei werden die Hörer in die jeweilige, standardisierte oder individuelle Ohrschale gesteckt. Beim Entnehmen der Hörereinheit aus dem Gehörgang fasst der Nutzer die Hörereinheit typischerweise an dem Hörer bzw. an der daran angeschlossenen Signalleitung an. Im Falle eines Ohrpassstücks, das verhältnismäßig fest im Gehörgang sitzt, ist daher eine hohe Haltekraft zwischen dem Hörer und dem Ohrpassstück notwendig, um beim Entfernen der Hörereinheit aus dem Gehörgang nicht die Gesamteinheit auseinander zu reißen. Diese hohe Haltekraft wiederum führt dazu, dass die Hörereinheit nur mit Hilfe eines Werkzeugs ("Kirschkernentferner") zu Reinigungszwecken und zum generellen Austausch von der dem Trommelfell zugewandten Seite (Innenseite der Ohrschale) aus der Ohrschale bzw. dem Ohrpassstück gestoßen werden kann. Dabei wird regelmäßig der in der Schallaustrittsöffnung angeordnete Cerumenschutz zerstört. Außerdem werden bei mehrmaligem Austausch sowohl der Hörer als auch die Ohrschale bzw. ein entsprechender Adapter im Laufe der Zeit abgenutzt bzw. beschädigt. Dadurch wird die Dichtigkeit zwischen dem Hörer und der Ohrschale reduziert, so dass es zu Verschmutzungen des Hörers, aber auch zu akustischen Rückkopplungen kommen kann.

Aus der Druckschrift WO 2004/025990 A1 ist ein Hörgerät mit einem externen Hörermodul bekannt. Das Hörermodul besteht aus einem Ohrpassstück, an dem ein Hörer befestigt wird. Die Befestigung erfolgt mit einem speziell geformten Befestigungselement, das einerseits den Hörer hält und andererseits an das Ohrpassstück angeschraubt wird.

Weiterhin offenbart die Druckschrift DE 10 2004 016 577 A1 ein Headset mit Hörgeräte-Funktionalität. Ein Ohrpassstück ist mit Hilfe eines Schnappverschlusses oder eines Bajonettverschlusses mit dem Headset-Modul verbunden.

Die Druckschrift EP 1684 544 A2 beschreibt die Befestigung eines elektroakustischen Wandlers in einem Hörgerät. Der Wandler ist entnehmbar an dem Gehäuse befestigt. Die Befestigung kann beispielsweise mithilfe eines Bajonettverschlusses erfolgen.

Darüber hinaus zeigt die Druckschrift US 2006/137934 A1 einen Gehörschutz-Ohrstecker, der wahlweise mit einer aktiven Einheit ausgestattet sein kann. Diese aktive Einheit kann ein Mikrophon und einen Hörer aufweisen. Sie lässt sich mithilfe eines bajonettähnlichen Verschlusses in einer Ohrschale befestigen.

Ferner offenbart die Druckschrift EP 1 569 499 A1 einen Ohreinsatz für Hörgeräte. Der Ohreinsatz besitzt eine Otoplastik, die sich als Formkörper in den Gehörgang einsetzen lässt. Ein Hörer einschließlich eines Adapters ist in eine Ausnehmung der Otoplastik eingesetzt. Der Adapter kann als Komponente für eine Bajonett-Verbindung ausgebildet sein.

Die Aufgabe der vorliegenden Erfindung besteht somit darin, ein Ohrstück für eine Hörvorrichtung und insbesondere ein Hörgerät bereitzustellen, bei dem der Hörer einerseits mit hoher Haltekraft und andererseits leicht austauschbar in einer Ohrschale befestigt ist.

Erfindungsgemäß wird diese Aufgabe gelöst durch ein Ohrstück nach Anspruch 1.

Der Bajonettverschluss gewährleistet zum einen eine wesentlich höhere Haltekraft als beispielsweise eine lösbare Schnappverbindung. Zum anderen werden beim Schließen des Bajonettverschlusses keine Verschlusskomponenten gebogen bzw. stark aneinander gerieben, weshalb es auch kaum zu Abnutzungen kommt.

Vorzugsweise ist in der Ohrschale ein Adapter befestigt, in dem der zweite Teil des Bajonettverschlusses drehbar gelagert ist. Damit muss nicht bereits bei der Herstellung der Ohrschale festgelegt sein, in welcher Weise der Hörer in der Ohrschale befestigt wird.
Eine weitere besondere Variante des erfindungsgemäßen Ohrstücks besteht darin, dass der zweite Teil des Bajonettverschlusses aus der Oberfläche der Ohrschale an deren Innenseite, d.h. der beim Tragen dem Trommelfell zugewandten Seite, herausragt und mindestens zwei zueinander und zur Achse des Bajonettverschlusses parallele Flächen besitzt. Hiermit ist es möglich, mit einem einfachen Werkzeug, beispielsweise einer kleinen Zange, den Bajonettverschluss zu öffnen, ohne einen in dem zweiten Teil des Bajonettverschlusses befindlichen Cerumenschutz zu zerstören.

Darüber hinaus kann der erste Teil des Bajonettverschlusses einen konusförmigen Abschnitt besitzen, der an zwei gegenüberliegenden Seiten den parallelen Flächen des zweiten Teils des Bajonettverschlusses entsprechend abgeschnitten ist. Der Konus gewährleistet einen Sitz des Hörers in der Ohrschale koaxial zu dem Schallkanal der Ohrschale bzw. des Adapters und stellt mit den abgeschnittenen Seiten gleichzeitig einen Teil des Bajonettverschlusses dar.

Zwischen dem ersten und zweiten Teil des Bajonettverschlusses kann ferner eine Dichtung angeordnet sein. Mit ihr wird der Verschluss gegen Verschmutzungen und Störschall abgedichtet.

Die vorliegende Erfindung wird nun anhand der beigefügten Zeichnungen näher erläutert, in denen zeigen:
- FIG 1: eine Prinzipskizze zum Aufbau eines Hörgeräts gemäß dem Stand der Technik;
- FIG 2: ein Ohrstück mit externem Hörer gemäß der vorliegenden Erfindung;
- FIG 3: eine Ansicht eines Hörerstuztens von der Schallausgangsseite des Hörers;
- FIG 4: einen Querschnitt durch den Hörerstutzen von FIG 3;
- FIG 5: den Hörerstutzen von FIG 4 gedreht um 90°;
- FIG 6: einen Ohrpassstückadapter mit Hörerstutzen im nichtverriegelten Zustand;
- FIG 7: den Ohrpassstückadapter von FIG 6 an der Schallaustrittsseite;
- FIG 8: den Ohrpassstückadapter von FIG 6 im verriegelten Zustand;
- FIG 9: den Ohrpassstückadapter von FIG 8 von der Schallaustrittsseite betrachtet.

Die nachfolgend näher geschilderten Ausführungsbeispiele stellen bevorzugte Ausführungsformen der vorliegenden Erfindung dar.

FIG 2 zeigt eine externe Hörereinheit, die an eine hinter der Ohrmuschel zu tragende Hörgerätehaupteinheit anzuschließen ist. Die externe Hörereinheit weist ein Ohrpassstück 10 auf, in dem ein externer Hörer 11 befestigt ist. Die Befestigung ist im Zusammenhang mit den weiteren Figuren 3 bis 9 näher erläutert. Sie erfolgt mit Hilfe eines Ohrpassstückadapters 12 und einer akustischen Dichtung 13. Der Schall des Hörers 11 verlässt das Ohrpassstück 10 über einen Cerumenschutz 14. Der Hörer 11 wird über eine Signalleitung 15 mit elektrischen Signalen versorgt, die er von der Hörgerätehaupteinheit erhält. Hierzu wird die Signalleitung 15 mit Hilfe eines Steckers 16 an die Hörgerätehaupteinheit angesteckt. Die Befestigung des Hörers 11 in dem Ohrpassstück 10 sollte beispielsweise folgende Anforderungen erfüllen:
1. "HALTEN": Der externe Hörer 11 soll mehrfach lösbar in dem Ohrpassstück 10 befestigt werden können.
2. "DICHTEN": Der externe Hörer 11 soll vor Cermumen, Schmutz Schweiß etc. geschützt sein. Darüber hinaus soll er akustisch dicht in dem Ohrpassstück 10 befestigt sein, so dass kein Schall nach außen dringen kann.
3. "SCWINGUNGEN DÄMPFEN": Die Schwingungen des Hörers 11 relativ zu dem Ohrpassstück 10 sollen gedämpft sein. Dies gilt umso mehr bei leistungsstarken Hörern, die verhältnismäßig große Bewegungen bzw. Eigenschwingungen ausführen.
4. "AUFNAHME EINES HÖRERSCHUTZES": In vorteilhafter Weise besitzt der Ohrpassstückadapter 12 auch gleichzeitig die Funktionalität einer Aufnahme für einen Cerumenschutz.

Die oben dargestellten vier Anforderungen werden erfindungsgemäß durch einen Ohrpassstückadapter 12 mit Bajonettverschluss erfüllt. Ein derartiger Ohrpassstückadapter 12 ist in den Figuren 6 bis 9 dargestellt. Zunächst sei jedoch anhand der Figuren 3 bis 5 der erste Teil des Bajonettverschlusses erläutert, der mit dem Hörerstutzen fest verbunden ist. FIG 3 zeigt diesen Hörerstutzen 20 von der Schallausgangsseite. Die Figuren 4 und 5 zeigen diesen Hörerstutzen 20 jeweils im Querschnitt, wobei die Schnitte um 90° gegenüber einander gedreht sind. Der Hörerstutzen 20 besteht im Wesentlichen aus einem konusförmigen Abschnitt 21 und einem an dem breiten Abschnitt des Konus anschließenden rohrförmigen Abschnitts 22. Ein Schallkanal 23 durchdringt den konusförmigen Abschnitt 21 und den rohrförmigen Abschnitt 22.

Der konusförmige Abschnitt 21 ist an zwei gegenüberliegenden Seiten parallel zur Konusachse abgeschnitten, wodurch sich zwei parallele Seitenflächen 24 und 25 ergeben. Diese sind sowohl in der Draufsicht von FIG 3 als auch in der Querschnittsansicht von FIG 4, jedoch nicht in der um 90° gedrehten Ansicht von FIG 5 zu erkennen.

Der Stutzen 20 besteht vorzugsweise aus einem harten Kunststoff.

Der zweite Teil 31 des Bajonettverschlusses ist gemäß FIG 6 ein Teil des Ohrpassstückadapters 12. Dieser zweite Teil 31 ist in einer harten Außenschale 32 des Adapters 12 drehbar gelagert. Die Adapterschale 32 besitzt eine Innenseite 33, die, wenn das Ohrstück im Gehörgang getragen wird, dem Trommelfell zugewandt ist. Ein Stück des zweiten Teils 31 des Bajonettverschlusses ragt aus dieser Innenseite 33. Dies ist auch in FIG 7 zu erkennen, die eine Draufsicht auf den Adapter 12 von dieser Innenseite her darstellt.

Im Inneren des zweiten Teils 31 des Bajonettverschlusses verläuft koaxial mit dem Bajonettverschluss ein Schallkanal 34, in den ein Cerumenschutz 35 gesteckt ist. Von der der Innenseite 33 gegenüberliegenden Seite ist der Hörerstutzen 20 in den Adapter 12 eingeschoben. Beim Einschieben konnten die Seitenflächen 24 und 25 eine entsprechende Aussparung 36 des zweiten Teils 31 des Bajonettverschlusses passieren. Diese Aussparung 36 ist in FIG 7 zu erkennen und sie ist in einer Dimension nur geringfügig größer als der Abstand der beiden Seitenflächen 24 und 25. Darüber hinaus ist die Aussparung 36 in der zweiten Dimension so groß, dass der konusförmige Abschnitt 21 des Hörerstutzens 20 auch mit seinen unbeschnittenen Rundungen 39 durch die Aussparung 36 geschoben werden kann.

In der für Bajonettverschlüsse üblichen Weise wird der zweite Teil 31 nach dem Einschieben des Hörerstutzens 20 um einen gewissen Winkel, hier 90°, gedreht. Um das zweite Teil 31 leicht drehen zu können, besitzt es mindestens zwei abgeflachte Seiten 37, 38, die aus der Innenseite 33 ragen. Damit lässt sich das zweite Teil 31 des Bajonettverschlusses beispielsweise mit Hilfe einer einfachen Zange oder Montagehilfe leicht greifen und drehen. Der gedrehte Zustand des Bajonettverschlusses ist in den Figuren 8 und 9 dargestellt. In der Schnittansicht von FIG 8 ist nun zu erkennen, dass die Aussparung 36 von dem konusförmigen Abschnitt 21 hintergriffen wird. Dies bedeutet, dass der Hörerstutzen 20 nun fest in dem Adapter 12 verankert ist. In FIG 9 ist diese Verankerung schematisch in der Draufsicht zu erkennen. Es ragt nämlich ein rundlicher Abschnitt 39 des konusförmigen Abschnitts 21 über die Aussparung 36 hinaus, so dass der Bajonettverschluss geschlossen und der Hörerstutzen 20 in dem Adapter 12 verankert ist.

Zwischen dem Konusabschnitt 21 des Hörerstutzens 20 und dem zweiten Teil 31 des Bajonettverschlusses kann eine in den Zeichnungen 6 und 8 nicht dargestellte, jedoch in FIG 2 erkennbare Dichtung 13 angeordnet sein. Mit Hilfe dieser gegenüber dem Hörerstutzen 20 und der Außenschale 32 weichen Dichtung wird der Konus 21 an der Hörerschallaustrittsseite mit dem Verschluss abgedichtet. Gleichzeitig lässt sich mit diesem weichen Teil die Kraft zum Öffnen und Schließen des Bajonettverschlusses anpassen.

Eine weitere alternative Bauform des externen Hörers, d.h. des erfindungsgemäßen Ohrstücks, besteht darin, dass kein separater Adapter 12 verwendet wird, sondern der zweite Teil 31 des Bajonettverschlusses direkt in der Ohrschale drehbeweglich gelagert ist.

Mit dem oben dargestellten Aufbau eines Ohrstücks mit einem Hörer, die durch einen Bajonettverschluss aneinander gekoppelt sind, lässt sich der Hörer 11 mit deutlich geringerem Kraftaufwand aus der Ohrschale bzw. dem Ohrpassstück 10 entfernen. Damit bleibt die Hörereinheit unbeschädigt. Darüber hinaus lässt sich in das Ohrstück bzw. den Adapter 12 auch ein Cerumenschutz 35 einsetzen ohne dass dieser bei jeder Hörerentfernung ersetzt werden muss. Ein tägliches Reinigen der Einheit "Hörer und Ohrpassstück" ist damit möglich.

## Patentansprüche

1. Ohrstück für eine Hörvorrichtung, das im Ohrkanal getragen werden kann, mit
- einem Hörer (11), und
- einer Ohrschale (10), in der der Hörer (11) befestigt ist, die den Hörer (11) im Ohrkanal hält und die eine Innenseite, welche beim Tragen des Ohrstücks im Ohrkanal dem Trommelfell zugewandt ist, sowie eine gegenüberliegende äußere Seite besitzt, an welcher der Hörer (11) entnehmbar befestigt ist, wobei
- der Hörer (11) mit einem Bajonettverschluss an der Ohrschale (10) befestigt ist,
**dadurch gekennzeichnet, dass**
- der Hörer (1) einen Hörerstutzen (20) am Schallauslass aufweist,
- ein erster Teil des Bajonettverschlusses fest mit dem Hörerstutzen (20) verbunden ist, und
- ein zweiter Teil (31) des Bajonettverschlusses in der Ohrschale zum Öffnen und Schließen des Bajonettverschlusses drehbar gelagert ist und von der Innenseite der Ohrschale (10) an den ersten Teil des Bajonettverschlusses drehbar ist.

2. Ohrstück nach Anspruch 1, wobei in der Ohrschale (10) ein Adapter (12) befestigt ist, in dem der zweite Teil (31) des Bajonettverschlusses drehbar gelagert ist.

3. Ohrstück nach Anspruch 1 oder 2, wobei der zweite Teil (31) des Bajonettverschlusses aus der Oberfläche der Ohrschale (10) an deren Innenseite herausragt und mindestens zwei zueinander und zur Achse des Bajonettverschlusses parallele Flächen (37, 38) besitzt.

4. Ohrstück nach einem der vorhergehenden Absprüche, wobei durch den zweiten Teil (31) des Bajonettverschlusses ein Schallkanal (34) führt, in den ein Cerumenschutz (35) eingesetzt ist.

5. Ohrstück nach Anspruch 3, wobei der erste Teil des Bajonettverschlusses einen konusförmigen Abschnitt (21) besitzt, der an zwei gegenüberliegenden Seiten (24, 25) einer Aussparung (36) des zweiten Teils (31) des Bajonettverschlusses entsprechend abgeschnitten ist.

6. Ohrstück nach einem der vorhergehenden Ansprüche, wobei zwischen dem ersten und dem zweiten Teil des Bajonettverschlusses eine Dichtung (13) angeordnet ist.

## Claims

1. Hearing device earpiece that is wearable in the ear canal and comprises
- a receiver (11) and
- an ear shell (10) in which the receiver (11) is fixed and which holds the receiver (11) in the ear canal and which possesses an inner side, which when the earpiece is worn in the ear canal, faces the eardrum and an opposite outer side to which the receiver (11) is detachably fixed, wherein
- the receiver (11) is fastened to the ear shell (10) with a bayonet fitting,
**characterised in that**
- the receiver (11) comprises a receiver connecting piece (20) at the sound outlet,
- a first part of the bayonet fitting is fixedly connected to the receiver connecting piece (20) and
- a second part (31) of the bayonet fitting can be rotatably mounted in the ear shell so as to open and close the bayonet fitting and can be rotated from the inner side of the ear shell (10) to the first part of the bayonet fitting.

2. Earpiece according to claim 1, wherein there is fixed in the ear shell (10) an adapter (12) in which the second part (31) of the bayonet fitting is pivotally mounted.

3. Earpiece according to claim 1 or 2, wherein the second part (31) of the bayonet fitting projects from the surface of the ear shell (10) on its inner side and possesses at least two surfaces (37, 38) which are parallel to one another and to the axis of the bayonet fitting.

4. Earpiece according to one of the preceding claims, wherein a sound channel (34) into which a cerumen protection device (35) is inserted passes through the second part (31) of the bayonet fitting.

5. Earpiece according to claim 3, wherein the first part of the bayonet fitting possesses a conical section (21) which is cut away correspondingly on two opposite sides (24, 25) of a recess (36) of the second part (31) of the bayonet fitting.

6. Earpiece according to one of the preceding claims, wherein a seal (13) is disposed between the first and the second part of the bayonet fitting.

## Revendications

1. Pièce d'oreille pour une prothèse auditive qui peut être portée dans le canal auriculaire, comprenant
- un écouteur ( 11 ), et
- une coquille ( 10 ) d'oreille, dans laquelle l'écouteur ( 11 ) est fixé, qui maintient l'écouteur ( 11 ) dans le canal auriculaire et qui a un côté intérieur, lequel, lorsque la pièce d'oreille est portée dans le canal auriculaire, est tourné vers la membrane du tympan, ainsi qu'un côté extérieur opposé auquel l'écouteur ( 11 ) est fixé en pouvant être retiré, dans laquelle
- l'écouteur (11 ) est fixé à la coquille ( 10 ) d'oreille par une fermeture à baïonnette,
**caractérisée en ce que**
- l'écouteur ( 11 ) a une tubulure ( 20 ) d'écouteur à la sortie du son,
- une première partie de la fermeture à baïonnette est reliée de manière fixe à la tubulure ( 20 ) d'écouteur, et
- une deuxième partie ( 31 ) de la fermeture à baïonnette est, pour l'ouverture et la fermeture à baïonnette, montée tournante dans la coquille d'oreille et peut être tournée sur la première partie de la fermeture à baïonnette par le côté intérieur de la coquille ( 10 ) d'oreille.

2. Pièce d'oreille suivant la revendication 1, dans laquelle un adaptateur ( 12 ), dans lequel la deuxième partie ( 31 ) de la fermeture à baïonnette est montée tournante, est fixé dans la coquille ( 10 ) d'oreille.

3. Pièce d'oreille suivant la revendication 1 ou 2, dans laquelle la deuxième partie ( 31 ) de la fermeture à baïonnette dépasse du côté intérieur de la surface de la coquille ( 10 ) d'oreille et a au moins deux surfaces ( 37, 38 ) qui sont parallèles entre elles et à l'axe de la fermeture à baïonnette.

4. Pièce d'oreille suivant l'une des revendications précédentes, dans laquelle un canal ( 34 ) pour le son, dans lequel est insérée une protection ( 35 ) vis-à-vis du cérumen, passe dans la deuxième partie ( 31 ) de la fermeture à baïonnette.

5. Pièce d'oreille suivant la revendication 3, dans laquelle la première partie de la fermeture à baïonnette a un segment ( 21 ) en forme de cône, qui est coupé sur deux côtés ( 24, 25 ) opposés de manière à correspondre à un évidement ( 36 ) de la deuxième partie ( 31 ) de la fermeture à baïonnette.

6. Pièce d'oreille suivant l'une des revendications précédentes, dans laquelle un joint ( 13 ) est disposé entre la première et la deuxième partie de la fermeture à baïonnette.
